# EUROPÄISCHE PATENTSCHRIFT

(11) **EP 2 994 640 B1**
(45) Veröffentlichungstag und Bekanntmachung des Hinweises auf die Patenterteilung: **14.03.2018**
(21) Anmeldenummer: 14716317.4
(22) Anmeldetag: 09.04.2014
(51) Int. Cl.: F01C 1/10, F04C 2/10, F04C 2/107

(54) **STATOR FÜR EINE FÖRDERPUMPE**
STATOR FOR A FEED PUMP
STATOR DE POMPE D'ALIMENTATION

(30) Priorität: 06.05.2013 DE 202013004219 U
(43) Veröffentlichungstag der Anmeldung: 16.03.2016
(73) Patentinhaber: Süddeutsche Gelenkscheibenfabrik GmbH & Co. KG, 84478 Waldkraiburg (DE); Eisner, Korbinian, 84539 Ampfing (DE)
(72) Erfinder: EISNER, Korbinian, 84539 Ampfing (DE)
(74) Vertreter: Vossius & Partner Patentanwälte Rechtsanwälte mbB
(86) Internationale Anmeldenummer: PCT/EP2014/057149
(87) Internationale Veröffentlichungsnummer: WO 2014/180621

(56) Entgegenhaltungen:
- WO-A1-99/19605
- DE-A1- 10 338 632
- DE-A1- 19 842 754
- US-A- 3 514 238
- US-A1- 2012 148 432

## Beschreibung

Die vorliegende Erfindung betrifft einen Stator für eine Förderpumpe, insbesondere für eine Exzenterschneckenpumpe, wobei der Stator einen Statorkörper aufweist, der eine zur Aufnahme eines Rotors ausgebildete Aufnahmeöffnung aufweist.

Derartige Pumpenstatoren sind aus dem Stand der Technik bekannt und beispielsweise in dem Dokument DE 10 2005 028 818 B3 beschrieben. Der in diesem Dokument offenbarte Stator weist einen Statorkörper aus einem Mantel in Form eines glattzylindrischen Rohres aus Stahl und einer Auskleidung aus Gummi oder einen gummiähnlichen Kunststoff auf. Der Mantel des Statorkörpers umschließt die Auskleidung bzw. die Auskleidung haftet fest an einer Innenwandung des Mantels des Statorkörpers. Eine Innenseite der Auskleidung definiert einen axial durchgehenden Hohlraum.

Aus dem Dokument DE 10 2006 021 897 A1 ist ein Statormantel mit einer elastischen Auskleidung bekannt, wobei der Statormantel an der Innenseite Längsrillen aufweist. Die Enden des Statormantels gehen mit einer Verschlussleiste einen Formschluss ein, um den Statormantel gegen ein Aufweiten im Pumpbetrieb zu sichern.

Ferner offenbart das Dokument DE 10 2010 000 923 A1 einen Stator für eine Exzenterschneckenpumpe, dessen Statorkörper aus einem hohlzylindrischen Mantel aus Metall und einem Elastomerkern gebildet wird, der durch Vulkanisieren stoffschlüssig mit einer Innenmantelfläche des hohlzylindrischen Mantels verbunden ist.

Weiterhin offenbart das Dokument DE 198 42 754 A1 eine Exzenterschneckenpumpe, mit einem in einem Exzenterschneckenstator gelagerten Exzenterschneckenrotor, wobei der Exzenterschneckenrotor an einen Antriebsstrang angeschlossen ist, der Exzenterschneckenstator von einem Statormantel umgeben ist, der Statormantel und der Exzenterschneckenstator an einem Ende miteinander verbunden sind, der Exzenterschneckenstator in dem Statormantel unter Zylinderspaltbildung fliegend gelagert ist und der Exzenterschneckenstator und Statormantel aus einem biegeelastischen Material bestehen, dadurch gekennzeichnet, dass der Exzenterschneckenstator von einer Stabilisierungshülse umgeben ist.

Das Dokument WO 99/19605 offenbart eine schraubenartige Fluidhandhabungsvorrichtung für die Benutzung als Verdrängerpumpe, die aufweist: a) einen länglichen Rotor, wobei der Rotor mindestens eine Schaufel hat, die radial nach außen zeigt und sich schraubenartig entlang der Länge des Rotors erstreckt; und b) einen den Rotor umschließenden Stator, wobei der Stator eine Elastomer-Form aufweist, die eine innere Oberfläche hat, wobei die innere Oberfläche eine Anzahl Nuten, die radial nach innen zeigen und sich schraubenartig entlang der Länge des Stators erstrecken, aufweist, wobei die Anzahl der Nuten um eins mehr als die Anzahl der Schaufeln in dem Rotor ist, wobei die Elastomer-Form ein Netzwerk von Fasern, die mit einem elastomerischen Material ummantelt sind, aufweist.

Aus dem Stand der Technik sind auch Statoren bekannt, die einen wendelförmigen Statorkörper aufweisen. Ein derartiger Stator ist beispielsweise in dem Dokument DE 198 04 259 A1 offenbart. Der Stator gemäß diesem Dokument besteht im Wesentlichen aus einem starren, aus Stahl gefertigten Mantel und einer von dem Mantel umschlossenen Auskleidung aus Gummi oder einem gummiähnlichen Kunststoff. Die Auskleidung wird fest haftend mit dem Mantel verbunden, d. h., sie liegt an der Innenseite des Mantels an. Die Auskleidung hat einen durchgehenden Hohlraum zur Aufnahme eines Rotors. Der Mantel weist innen und außen die Kontur und Form des Hohlraumes auf und ist dementsprechend ebenfalls gewendelt.

Die Herstellung der aus dem Stand der Technik bekannten Statoren folgt zumeist dem in DE 10 2010 000 923 A1 offenbarten Schema.

Gemäß diesem Dokument wird bei der Herstellung der aus dem Stand der Technik bekannten Statoren zunächst von einem Metallrohr bzw. einem Stahlrohr der Mantel des Statorkörpers mit den benötigten Abmaßen abgelängt. Anschließend wird der Mantel des Statorkörpers chemisch und/oder mechanisch grob und danach fein von Verschmutzungen gereinigt sowie aufgeraut, um die Haftung zwischen dem Mantel und der Auskleidung aus Gummi oder einem gummiähnlichen Kunststoff zu erhöhen. Ferner muss der Mantel an der Verbindungsstelle mit dem Gummi derart (chemisch) vorbehandelt werden, dass eine Verbindung mit dem Gummi hergestellt werden kann. In den zur stoffschlüssigen Verbindung vorbereiteten Mantel wird zur Herstellung der helixförmigen bzw. schneckengangförmigen Öffnung ein vorgewärmter, schneckengangförmiger Kern eingelegt. Danach werden die Stirnseiten des Mantels mit Deckeln verschlossen, und eine Kautschukmischung eingespritzt. Eine Verbindung zwischen dem Mantel und dem Gummiauskleidung zur Bildung des Statorkörpers erfolgt durch eine Vulkanisation der Gummiauskleidung.

Eine derartige Herstellung eines Pumpenstators ist auch aufgrund der Bearbeitung bzw. Vorbehandlung des Metallrohrs sehr zeit- und kostenintensiv.

Es ist eine Aufgabe der vorliegenden Erfindung, einen Stator für eine Förderpumpe, insbesondere für eine Exzenterschneckenpumpe, bereitzustellen, der einfach und kostengünstig herstellbar ist.

Diese Aufgabe wird mit einem Stator für eine Förderpumpe der eingangs bezeichneten Art gelöst, bei dem der Statorkörper als ein zumindest abschnittsweise mit einer Fadeneinlage verstärkter Elastomerkörper ausgebildet ist.

Durch den Statorkörper in Form eines zumindest abschnittsweise mit einer Fadeneinlage verstärkten Elastomerkörpers kann vollständig auf ein Metallrohr bzw. auf eine feste und unlösbare Verbindung mit einem Metallrohr bei der Herstellung des Stators für eine Förderpumpe verzichtet werden. Dadurch können bei der Herstellung des Stators bzw. des Statorkörpers insbesondere die zur Beschaffung und Bearbeitung des Metallrohrs sowie dessen Vorbehandlung notwendigen Kosten und auch der in diesem Zusammenhang anfallende Zeitaufwand eingespart werden, d.h. mit dem Stator gemäß der Erfindung können die Herstellungskosten in erheblichen Umfang reduziert werden.

Ferner kann der Statorkörper gemäß der Erfindung vollständig recycelt werden, denn es werden keine unlösbaren Verbindungen mit Metallteilen eingegangen wie dies beim Stand der Technik üblich ist.

Im Einsatz des erfindungsgemäßen Stators in einer Förderpumpe, wie z.B. einer Exzenterschneckenpumpe, können durch den aus einem mit einer Fadeneinlage verstärkten Elastomerkörper gebildeten Statorkörper höhere Drehmomente aufgenommen werden, als dies bei den aus dem Stand der Technik bekannten Statoren der Fall ist. Im Betrieb einer Förderpumpe und insbesondere im Betrieb einer Exzenterschneckenpumpe kommt der sich durch die Öffnung in dem Stator erstreckende, helixförmige Rotor mit dem Elastomerkern des Stators in Kontakt. Da die Gummiauskleidung gemäß dem Stand der Technik an das Rohr aus Metall anvulkanisiert ist, stellt die Verbindungsstelle zwischen der Gummiauskleidung und dem Metallrohr eine Schwachstelle der aus dem Stand der Technik bekannten Statoren dar. Bei einem zu hohen auf die Gummiauskleidung ausgeübten Drehmoment kann bei dem Stand der Technik die Gummiauskleidung an der Verbindungsstelle mit dem Metallrohr von diesem abreißen.

Diese Schwachstelle wird mit dem erfindungsgemäßen Stator vollständig eliminiert. Bei dem erfindungsgemäßen Stator gibt es keine Verbindungsstelle zwischen dem Gummi und einem Metallrohr, da der Statorkörper vollständig und ausschließlich von einem Elastomerkörper gebildet wird, in den zumindest abschnittsweise eine Fadeneinlage eingebettet ist. Anders ausgedrückt, kann sich der Statorkörper des erfindungsgemäßen Stators in radialer und auch axialer Richtung bewegen, da keine Verbindung zu einem Metallrohr gegeben ist. Durch die gemäß der Erfindung erreichte Bewegungsfreiheit können die Standzeiten verlängert und Stillstandzeiten sowie der Verschleiß insgesamt reduziert werden.

Gemäß einer Ausführungsform der Erfindung kann der Statorkörper wendelförmig bzw. helixförmig ausgebildet sein. Die Aufnahmeöffnung in dem Statorkörper kann sich wendelförmig entlang der Längsachse des Statorkörpers durch diesen hindurch erstrecken. Im Einsatz eines derartigen Stators mit einem Rotor werden durch das Zusammenspiel des Rotors mit dem Stator bzw. durch die exzentrische Rotationsbewegung des Rotors in dem Stator zwei oder mehrere getrennte Förderkammern ausgebildet, die eine kontinuierliche Förderung des Förderguts ermöglichen.

Vorzugsweise kann sich die Fadeneinlage in Längsrichtung durch den Statorkörper erstrecken. Die Fadeneinlage kann, wie bereits erwähnt, in den Elastomerkörper eingebettet bzw. von dem Elastomerkörper umschlossen sein.

Die Fadeneinlage kann sich gemäß einer Weiterbildung der Erfindung in Form einer Wicklung um die Längsachse des Stators in dem Elastomerkörper erstrecken. In diesem Zusammenhang kann die Wicklung der Fadeneinlage vorzugsweise aus mehreren Lagen bestehen. Die einzelnen Lagen der Wicklung können dabei über Kreuz gewickelt sein. Als Fadeneinlage sind allgemein verschiedene Fadenwicklungen und Gewebewicklungen denkbar. Beispielsweise können auch einlagige oder mehrlagige Gewebelagen, Gewebebänder oder dergleichen verwendet werden. Durch die Gewebebänder kann die Herstellung des Stators weiter vereinfacht und beschleunigt werden, da diese bei der Herstellung schnell und einfach auf eine erste Elastomerschicht gewickelt werden können.

Gemäß einer Ausführungsform der Erfindung können an dem Statorkörper an seiner Außenumfangsfläche verteilt über seine Längserstreckung Abstützelemente vorgesehen sein. Die Abstützelemente können dabei derart an dem Elastomerkörper ausgebildet und angeordnet sein, dass sie ein Ausbeulen bzw. Ausknicken und ein Verdrehen des Elastomerkörpers bei der Verwendung des Stators mit einer Förderpumpe verhindern.

Gemäß einer Weiterbildung der Erfindung kann der Stator wenigstens einen Zuganker aufweisen, der mit den Endstücken an den axialen Enden des Statorkörpers verbunden ist. Der wenigstens eine Zuganker wird zur Verdrehsicherung des Statorkörpers angeordnet, damit der Statorköper im Betrieb der Pumpe durch die Rotation des Rotors nicht verdreht bzw. nicht mit dem Rotor mit gedreht wird. Ferner werden Zuganker an Statoren bzw. Förderpumpen vorgesehen, da bei derartigen Pumpen durch die zu fördernden Medien, die gerade bei Exzenterschneckenpumpen häufig dickflüssig, hoch viskos oder abrasiv sein können, während des Fördervorgangs ein relativ hoher Druck auf die axialen Endflächen des Stators bzw. des Statorkörpers ausgeübt wird, so dass die Zuganker Deformationen an dem Stator bzw. an sich an den Stator anschließenden Komponenten verhindern.

Gemäß einer Ausführungsform der Erfindung können sich die an der Außenumfangsfläche des Statorkörpers vorgesehenen Abstützelemente an dem wenigstens einen Zuganker abstützen und derart ein Verdrehen und auch ein Ausknicken bzw. ein Ausbeulen des Statorkörpers im Betrieb einer Förderpump verhindern. Die Abstützelemente können in Form von Vorsprüngen an der Außenumfangsfläche des Statorkörpers ausgebildet sein und in Richtung der Zuganker vorstehen. Die Abstützelemente legen sich zur Abstützung mit einem an ihnen ausgebildeten Anlageabschnitt an die Zuganker an. Die Zuganker können mit den Abstützelementen und deren Anlageabschnitten zur Verdrehsicherung des Statorkörpers zusammenwirken und den Statorkörper derart in seiner vorbestimmten Position halten.

Die Abstützelemente können demnach als Verdrehsicherung dienen. Aufgrund der durch die Abstützelemente erreichten Verdrehsicherung kann die Vorspannkraft der Zuganker reduziert bzw. die Vorspannkraft kann auf die im Anwendungsfall notwendige axiale Abdichtkraft reduziert werden. Da die Zuganker auch aufgrund der Fadeneinlage des Statorkörpers keine oder nur eine geringere axiale Vorspannkraft erzeugen müssen, kann über die Positionierung und Dimensionierung der Zuganker und/oder die Abstützelemente der Stator auf bestimmte Pumpen und bestimmte Anwendungsfälle abgestimmt werden, wodurch unter anderem auch die Leistung derartiger Pumpen erhöht werden kann.

Die Endstücke des Stators können vorzugsweise derart ausgebildet sein, dass die axialen Enden des in Form eines mit einer Fadeneinlage verstärkten Elastomerkörpers ausgebildeten Statorkörpers mittels der Endstücke klemmbar sind. Durch die Klemmung der axialen Enden des Statorkörpers mittels der Endstücke, die über die Zuganker miteinander verbunden sind, wird der Statorkörper in seiner vorbestimmten Form gehalten und der Stator kann derart über die Endstücke an der Förderpumpe bzw. an sich anschließenden Komponenten angebracht werden.

Gemäß einer Ausführungsform der Erfindung kann vorgesehen sein, dass der Statorkörper einen Halterungsabschnitt und einen die Aufnahmeöffnung umfassenden Aufnahmeabschnitt aufweist, wobei der Halterungsabschnitt den Aufnahmeabschnitt zumindest abschnittsweise radial umgibt.

Diese Art von Stator wird bevorzugt bei Pumpen bzw. Förderpumpen verwendet, die einen starr gelagerten Rotor aufweisen. Die Exzenterbewegung zur Erzeugung der Pumpkammern muss bei derartigen Pumpen über den Stator erzeugt werden, denn der wendelförmige Rotor ist zwar drehbar, jedoch nicht in radialer Richtung zur Erzeugung einer Exzenterbewegung auslenkbar. Die zum Pumpbetrieb notwendige Exzenterbewegung wird bei einer derartigen Pumpe durch den Aufnahmeabschnitt des Statorkörpers erreicht, der im Betrieb durch den rotierenden, wendelförmigen Rotor ausgelenkt wird und derart eine Exzenterbewegung ausführen kann. Durch den auslenkbaren Aufnahmeabschnitt können zwei Förderkammern zwischen dem Rotor und dem Aufnahmeabschnitt bzw. zwischen deren korrespondierenden Wendelkonturen gebildet werden, um das zu fördernde Medium durch den Stator zu fördern.

Der Halterungsabschnitt und der Aufnahmeabschnitt können über einen sich abgewinkelt zur Längsachse erstreckenden Abschnitt miteinander verbunden sein. Im Gegensatz zu dem Verbindungsabschnitt können sich der Halterungsabschnitt und der Aufnahmeabschnitt in Richtung der Längsachse erstrecken.

Ein erstes Ende des Statorkörpers kann über Endstücke des Stators klemmbar sein. Dabei kann das zweite Ende des Statorkörpers radial einwärts des ersten Endes liegen. Die beiden Enden des Statorkörpers können hier beispielsweise in einer im Wesentlichen senkrecht zur Längsachse verlaufenden Ebene liegen.

Der Aufnahmeabschnitt kann gemäß dieser Ausführungsform mit einer wendelförmigen Kontur versehen sein.

Die vorliegende Erfindung betrifft ferner eine Förderpumpe mit einem Stator gemäß der voranstehend beschriebenen Art.

Die vorliegende Erfindung betrifft auch eine Exzenterschneckenpumpe mit einem voranstehend beschriebenen Stator.

Im Folgenden wird eine beispielhafte Ausführungsform der vorliegenden Erfindung mit Bezug auf die beigefügten Figuren beschrieben.

Es stellen dar:
- Fig. 1: eine perspektivische Ansicht eines Stators gemäß einer ersten Ausführungsform der Erfindung;
- Fig. 2: eine Vorderansicht des Stators gemäß Fig. 1;
- Fig. 3: eine Seitenansicht des Stators gemäß der Figuren 1 und 2;
- Fig. 4: eine Schnittansicht entlang der Schnittlinie II-II aus Fig. 2;
- Fig. 5: eine Schnittansicht entlang der Schnittlinie III-III gemäß Fig. 3;
- Fig. 6: eine Detailansicht des Abschnitts V gemäß Fig. 5; und
- Fig. 7: eine Schnittansicht eines Stators gemäß einer zweiten Ausführungsform der Erfindung.

Fig. 1 zeigt eine perspektivische Ansicht eines Stators für eine Förderpumpe, der allgemein mit 10 bezeichnet ist.

Der Stator 10 weist Endstücke 12 und 14 auf, die über Zuganker 16 (in Fig. 1 drei Zuganker gezeigt) miteinander verbunden sind. Zwischen den Endstücken 12 und 14 erstreckt sich der Statorkörper 18, der in Form eines zumindest abschnittsweise mit einer Fadeneinlage (nicht gezeigt) verstärkten Elastomerkörpers 20 ausgebildet ist.

Die Endstücke 12 und 14 sind gemäß Fig. 1 mehrteilig ausgebildet, worauf im Folgenden näher eingegangen wird.

In dem Endstück 14 ist eine Öffnung 22 erkennbar, durch die sich ein Endabschnitt 24 eines Rotors 26 erstreckt.

Mit dem Endabschnitt 24 kann der Rotor 26 mit einer Antriebseinrichtung (nicht gezeigt), die beispielsweise aus einem Motor und einer Gelenkwelle bestehen kann, verbunden sein. Der Rotor 26 führt im Betrieb mit einer Förderpumpe eine exzentrische und rotatorische Bewegung ausführen. Eine Gelenkwelle zur Verbindung eines Motors mit dem Rotor 26 kann beispielsweise zwei kadanische Gelenke aufweisen. Ferner kann die Verbindung zwischen Motor und Rotor 26 über einen flexiblen Biegestab hergestellt werden.

In Fig. 1 erkennt man ferner an dem Elastomerkörper 20 bzw. Statorkörper 18 Abstützelemente 28, die an der Außenumfangsfläche 30 des Statorkörpers 18 um die und in Richtung der Längsachse L verteilt angeordnet sind. Der Rotorkörper 18 ist wendelförmig bzw. helixförmig ausgebildet, wobei die Abstützelemente 28 am Außenumfang der Helixform bzw. Wendelform vorgesehen sind.

Die Abstützelemente 28 stützen sich an den Zugankern 16 ab bzw. legen sich an die Zuganker 16 an. Die Abstützelemente 28 weisen dazu einen konkaven Anlageabschnitt 32 auf. Durch die Anlage der Abstützelemente 28 an den Zugankern 16 wird im Betrieb einer mit dem Stator 10 versehenen Förderpumpe ein Ausbeulen bzw. Ausknicken des Statorkörpers 18 aufgrund des von dem zu fördernden Mediums ausgeübten Druckes verhindert. Anders ausgedrückt, wird der von dem zu fördernden Medium auf den Elastomerkörper 20 des Statorkörpers 18 ausgeübte Druck über die Abstützelemente 28 unter Deformation der Abstützelemente 28 auf die Zuganker 16 übertragen.

Wie ferner in Fig. 1 gezeigt ist, sind die Endstücke 12 und 14 mehrteilig ausgebildet und weisen Endstückteile 12a, 12b und 14a, 14b auf. Die Endstückteile 12a und 12b sind, wie in Fig. 1 gezeigt ist, über Befestigungsmittel in Form von Schrauben 34 miteinander verbunden. Gleiches gilt für die Endstückteile 14a, 14b, was in Fig. 1 andeutungsweise erkennbar ist.

Fig. 2 zeigt eine Vorderansicht des Stators 10.

In Fig. 2 erkennt man die Endstückteile 12a und 12b des Endstücks 12 sowie die Endstückteile 14a und 14b des Endstücks 14, die ebenso wie die Endstückteile 12a und 12b über Schrauben 34 miteinander verbunden sind.

In Fig. 2 wird die Helixform bzw. Wendelform des Statorkörpers 18 ersichtlich, wobei über den Radius der Helixform des Statorkörpers 18 in Längsrichtung verteilt die Abstützelemente 28 angeordnet sind. Die Abstützelemente 28 stützen sich jeweils an den sich zwischen den Endstücken 12 und 14 erstreckenden Zugankern 16 ab.

Fig. 3 zeigt eine Seitenansicht des Stators 10.

In Fig. 3 erkennt man das Endstück 14 bzw. das topfartig ausgebildete Endstückteil 14b sowie die darin ausgebildete Öffnung 22. In einer Aufnahmeöffnung 36 bzw. in einer Ausnehmung 36 in dem Statorkörper 18 ist der Rotor 26 aufgenommen. Der Eingang der Öffnung 36 in dem Statorkörper 18 bzw. Elastomerkörper 20 erstreckt sich quer zur Längsachse länglich, um die exzentrische Bewegung des Rotors 26 zu unterstützen.

In Fig. 3 ist ferner die wendelartige Struktur WS der Ausnehmung bzw. Öffnung 36 in Richtung der Achse L erkennbar.

Fig. 4 zeigt eine Schnittansicht entlang der Schnittlinie II-II aus Fig. 2.

In Fig. 4 sind das Endstück 12 bzw. das Endstückteil 12b, die Schrauben 34, die die Endstückteile 12a und 12b (Fig. 2) miteinander verbinden und der Rotor 26 gezeigt, der sich durch die Öffnung 36 erstreckt.

Die Abstützelemente 28 legen sich an die Zuganker 16 über ihre Anlageabschnitte 32 an.

In Fig. 4 ist erstmals die Fadeneinlage 38 zu sehen, die in dem Elastomerkörper 20 des Statorkörpers 18 eingebettet ist, um den Elastomerkörper 20 zu verstärken.

Die Öffnung 36 in dem Statorkörper 18, durch die sich der Rotor 26 erstreckt, weist aufgrund der Wendel- bzw. Helixform des Statorkörpers 18 in der Schnittansicht gemäß Fig. 4 erneut eine längliche Form auf.

Fig. 5 zeigt eine Schnittansicht entlang der Schnittlinie III-III aus Fig. 3.

In Fig. 5 ist nun deutlich die Fadeneinlage 38 erkennbar, die sich in Richtung der Längsachse L des Stators 10 durch den Elastomerkörper 20 des Statorkörpers 18 erstreckt bzw. in den Elastomerkörper 20 eingebettet ist.

Die axialen Enden des Statorkörpers 18 werden jeweils von den Endstückteilen 12a und 12b bzw. 14a und 14b geklemmt, um den Statorkörper 18 an den Endstücken 12 und 14 zu befestigen bzw. den Statorkörper 18 zusammen mit den Zugankern 16 in Form zu halten. Zur Befestigung der axialen Enden des Statorkörpers 18 sind in den Endstückteilen 12b und 14a Ausnehmungen 12c und 14c vorgesehen, in denen die axialen Enden des Statorkörpers 18 aufgenommen werden. Über die Schrauben 34 werden die axialen Enden des Statorkörpers 18 zwischen den entsprechenden Endstückteilen 12a, 12b und 14a, 14b geklemmt.

Die Öffnung 36 bzw. die Ausnehmung 36 erstreckt sich in Richtung der Längsachse L des Statorkörpers 18 durch diesen hindurch. Die Ausnehmung 36 ist in ihrem Inneren ebenfalls mit einer helixförmigen oder wendelförmigen Kontur versehen. Durch die Ausnehmung 36 wiederum erstreckt sich, wie in Fig. 5 gezeigt ist, der Rotor 26. Der Rotor 26 ist ebenfalls wendelförmig bzw. helixförmig ausgebildet.

Die Helixform des Rotors 26 und die Helixform der Ausnehmung 36 in dem Elastomerkörper 20 des Statorkörpers 18 wirken zur Förderung des zu fördernden Mediums zusammen, da durch die Helixform des Statorkörpers 18 und des Rotors 26 Förderkammern ausgebildet werden, die eine kontinuierliche und pulsationsfreie Förderung des Förderguts durch die Pumpe ermöglichen. Der Rotor 26 kann dabei durch seine Wendelform bzw. durch seinen exzentrischen Antrieb bestimmte Abschnitte des Statorkörpers 18 zur Bildung einer oder mehrerer Förderkammer(n) berühren oder auch auslenken.

Da mit derartigen Pumpen häufig dickflüssige, hoch viskose und abrasive Medium, wie Öl, Fette und schlammartige Abwässer gefördert werden, wird während es Betriebs einer Förderpumpe bzw. einer Exzenterpumpe ein relativ hoher Druck auf den Statorkörper 18 ausgeübt. Dieser Druck kann unter Deformation der Abstützelemente 28 auf die Zuganker 16 übertragen werden, wodurch ein Ausbeulen bzw. ein Aufknicken und auch ein Verdrehen des Statorkörpers 18 aufgrund des Druckes des zu fördernden Mediums verhindert wird. Das zu fördernde Medium tritt bei dem Endstück 14 (Figur 5 - rechte Seite in Richtung der Längsachse L) in den Statorkörper 18 ein, wird durch die Bewegung des Rotors 26 durch den Statorkörper 18 gefördert und strömt aus der Öffnung 36 über das Endstück 12 bzw. das Endstückteil 12a mit seinem rohrförmigen Anschlussstück aus dem Stator 10 aus (Figur 5 - linke Seite in Richtung der Längsachse L).

Der Rotor 26 weist zur Befestigung an einer Gelenkwelle oder dergleichen einer Öffnung 40 auf.

Fig. 6 zeigt eine Detailansicht des Details V aus Fig. 5.

In dieser Ansicht wird die Fadeneinlage 38 deutlich, die in das Elastomer des Elastomerkörpers 20 des Statorkörpers 18 eingeschlossen ist.

Bei der Herstellung des Statorkörpers 18 muss, anders als beim Stand der Technik, keine Verbindung zwischen dem Elastomer und einem Metallrohr hergestellt werden. Bei dem erfindungsgemäßen Statorkörper 18 wird die Fadeneinlage 38 in einen Elastomerkörper 20 eingebettet und das Elastomer wird anschließend vulkanisiert, wodurch eine Verbindung zwischen dem Elastomer und der Fadeneinlage hergestellt wird.

Im Folgenden wird eine zweite Ausführungsform des erfindungsgemäßen Stators beschrieben, wobei gleichwirkende und gleichartige Komponenten mit den selben Bezugszeichen versehen sind, jedoch mit der Ziffer "1" vorangestellt.

Der Stator 110 gemäß der zweiten Ausführungsform weist Endstücke 112 und 114 auf. In dem Endstück 114 ist eine Öffnung 142 ausgebildet, durch die das zu fördernde Medium in den Stator 110 eintritt. In dem Endstück 114 ist ferner eine Aufnahmeöffnung 122 ausgebildet, die den Endabschnitt 124 des Rotors 126 aufnimmt bzw. in der der Endabschnitt 124 des Rotors 126 gelagert ist. Der Rotor 126 ist drehbar in der Aufnahmeöffnung 122 gelagert, kann jedoch aufgrund der starren Lagerung in der Öffnung 122 keine Exzenterbewegung ausführen. Der Endabschnitt 124 des Rotors 126 ist rohrförmig ausgebildet, wohingegen der in der Öffnung 136 des Statorkörpers 118 bzw. des Elastomerkörpers 120 aufgenommene Abschnitt des Rotors 126 wendelförmig ausgebildet ist.

Neben dem die Öffnung 136 aufweisenden Aufnahmeabschnitt 144 umfasst der Statorkörper 118 einen Halterungsabschnitt 146, der den Aufnahmeabschnitt 144 radial umgibt. Der Aufnahmeabschnitt 144 und der Halterungsabschnitt 146 sind über einen Verbindungsabschnitt 148 miteinander verbunden. Der Verbindungsabschnitt 148 erstreckt sich abgewinkelt zur Längsachse L, wohingegen sich der Aufnahmeabschnitt 144 und der Halterungsabschnitt 146 in Richtung der Längsachse L erstrecken. Der Verbindungsabschnitt bildet einen Teil der Aufnahmeöffnung 136 des Elastomerkörpers 120. Ein erstes Ende 150 des Elastomerkörpers 120 ist zwischen den Endstückteilen 112a und 112b des Endstücks 112 geklemmt. Das zweite Ende 152 des Elastomerkörpers 120 ist radial einwärts des ersten Endes 150 vorgesehen und steht mit den Endstückteilen 112a, 112b nicht in Verbindung. Das zweite Ende 152 und der Aufnahmeabschnitt 144 sind beweglich. Dem Aufnahmeabschnitt 144 wird im Betrieb von dem rotierenden Rotor 126 eine Exzenterbewegung aufgezwungen, die für den Pumpvorgang notwendig ist.

Der Elastomerkörper 120 umfasst die Fadeneinlage 138, die sich vollständig durch den Elastomerkörper 120 erstreckt und ebenfalls in den Endstückteilen 112a und 112b geklemmt wird.

Der Stator 110 umfasst einen rohrförmigen Abschnitt 154, der sich zwischen den Endstücken 114 und 112 erstreckt. Der Halterungsabschnitt 146 des Elastomerkörpers 120 legt sich an den rohrförmigen Abschnitt 154 an. Ausgehend von dem Halterungsabschnitt 146 erstreckt sich der Verbindungsabschnitt 148 des Elastomerkörpers 120 radial einwärts und geht in die Aufnahmeöffnung 136 über, bzw. verbindet den Halterungsabschnitt 146 mit dem mit einer wendelförmigen bzw. helixförmigen Kontur versehenen Aufnahmeabschnitt 144. Der Aufnahmeabschnitt 144 nimmt den Rotor 126 zumindest abschnittsweise auf.

Der Stator 110 gemäß dieser Ausführungsform ist insbesondere für Pumpen ausgebildet, bei denen der Rotor 126 starr angeordnet ist und nur eine Drehbewegung um die Längsachse L ausführt. Der Rotor 126 kann keine Exzenterbewegung ausführen. Die zum Pumpbetrieb notwendige Exzenterbewegung wird bei einer derartigen Pumpe durch den Aufnahmeabschnitt 144 des Statorkörpers 118 erreicht, der im Betrieb durch den rotierenden, wendelförmigen Rotor 126 ausgelenkt wird und derart eine Exzenterbewegung ausführen kann. Die Exzenterbewegung des auslenkbaren Aufnahmeabschnitts 144 wird auch aufgrund des beweglichen Endes 152 ermöglicht, das nicht an dem Stator 110 bzw. dem Endstück 112 befestigt ist. Durch den auslenkbaren Aufnahmeabschnitt 144 können zwei Förderkammern zwischen dem Rotor 126 und dem Aufnahmeabschnitt 144 bzw. zwischen deren korrespondierenden Wendelkonturen gebildet werden, um das zu fördernde Medium durch den Stator 110 zu fördern.

Anders ausgedrückt, wird die für den Pumpbetrieb notwendige Exzenterbewegung bei derartigen Pumpen durch die Drehbewegung des Rotors 126 und die Auslenkung des Aufnahmeabschnitts 144 des Elastomerkörpers 120 relativ zur Längsachse L erreicht.

## Patentansprüche

1. Stator (10), insbesondere für eine Exzenterschneckenpumpe, wobei der Stator (10) einen Statorkörper (18) aufweist, der eine zur Aufnahme eines Rotors (26) ausgebildete Aufnahmeöffnung (36) aufweist,
wobei der Statorkörper (18) als ein zumindest abschnittsweise mit einer Fadeneinlage (38) verstärkter Elastomerkörper (20) ausgebildet ist, **dadurch gekennzeichnet, dass** der Stator (10) ohne äußeres Metallrohr ausgebildet ist.

2. Stator (10) nach Anspruch 1,
**dadurch gekennzeichnet, dass** der Statorkörper (18) wendelförmig ausgebildet ist, und die Aufnahmeöffnung (36) sich wendelförmig entlang der Längsachse (L) des Statorkörpers (18) durch diesen hindurch erstreckt.

3. Stator (10) nach Anspruch 1 oder 2,
**dadurch gekennzeichnet, dass** sich die Fadeneinlage (38) in Richtung der Längsachse (L) durch den Statorkörper (18) erstreckt.

4. Stator (10) nach einem der vorstehenden Ansprüche,
**dadurch gekennzeichnet, dass** sich die Fadeneinlage (38) in Form einer Wicklung um die Längsachse des Stators (10) in dem Elastomerkörper (20) erstreckt.

5. Stator (10) nach Anspruch 4,
**dadurch gekennzeichnet, dass** die Wicklung der Fadeneinlage (38) aus mehreren Lagen besteht, wobei zumindest einzelne Lagen der Wicklung über Kreuz gewickelt sind.

6. Stator (10) nach einem der vorstehenden Ansprüche,
**dadurch gekennzeichnet, dass** an dem Statorkörper (18) an seiner Außenumfangsfläche (30) verteilt über seine Längserstreckung Abstützelemente (28) vorgesehen sind.

7. Stator (10) nach einem der vorstehenden Ansprüche,
**dadurch gekennzeichnet, dass** der Stator (10) wenigstens einen Zuganker (16) aufweist, der mit Endstücken (12, 14) an den axialen Enden des Statorkörpers (18) verbunden ist.

8. Stator (10) nach Anspruch 6 oder 7,
**dadurch gekennzeichnet, dass** sich an der Außenumfangsfläche (30) des Statorkörpers (18) vorgesehene Abstützelemente (28) an dem wenigsten einen Zuganker (16) abstützen.

9. Stator (10) nach Anspruch 7 oder 8,
**dadurch gekennzeichnet, dass** die Endstücke (12, 14) des Stators (10) derart ausgebildet sind, dass die axialen Enden des in Form eines mit einer Fadeneinlage (38) verstärkten Elastomerkörpers (20) ausgebildeten Statorkörpers (18) mittels der Endstücke (12, 14) klemmbar sind.

10. Stator (110) nach Anspruch 1,
**dadurch gekennzeichnet, dass** der Statorkörper (118) einen Halterungsabschnitt (146) und einen die Aufnahmeöffnung (136) umfassenden Aufnahmeabschnitt (144) aufweist, wobei der Halterungsabschnitt (146) den Aufnahmeabschnitt (144) zumindest abschnittsweise radial umgibt.

11. Stator (110) nach Anspruch 10,
**dadurch gekennzeichnet, dass** der Halterungsabschnitt (146) und der Aufnahmeabschnitt (144) über einen sich abgewinkelt zur Längsachse (L) erstreckenden Verbindungsabschnitt (148) miteinander verbunden sind.

12. Stator (110) nach Anspruch 10 oder 11,
**dadurch gekennzeichnet, dass** ein erstes Ende (150) des Statorkörpers (118) über wenigstens ein Endstück (112) des Stators (110) klemmbar ist, wobei das zweite Ende (152) des Statorkörpers (118) radial einwärts des ersten Endes (150) angeordnet ist.

13. Stator (110) nach Anspruch 10 bis 12,
**dadurch gekennzeichnet, dass** der Aufnahmeabschnitt (144) mit einer wendelförmigen oder helixförmigen Kontur versehen ist.

14. Exzenterschneckenpumpe mit einem Stator (10; 110) nach einem der Ansprüche 1 bis 13.

## Claims

1. A stator (10), in particular for an eccentric screw pump, wherein the stator (10) comprises a stator body (18) comprising an accommodation hole (36) configured for accommodating a rotor (26),
wherein the stator body (18) is configured as an elastomer body (20) reinforced at least in sections with a thread inlay (38), **characterized in that** the stator (10) is configured without an outer metal tube.

2. The stator (10) according to claim 1,
**characterized in that** the stator body (18) is configured helical, and the accommodation hole (36) helically extends through the stator body (18) along the longitudinal axis (L) thereof.

3. The stator (10) according to claim 1 or 2,
**characterized in that** the thread inlay (38) extends in the direction of the longitudinal axis (L) through the stator body (18).

4. The stator (10) according to any one of the preceding claims,
**characterized in that** the thread inlay (38) extends around the longitudinal axis of the stator (10) in the elastomer body (20) in the form of a winding.

5. The stator (10) according to claim 4,
**characterized in that** the winding of the thread inlay (38) consists of several layers, wherein at least individual layers of the winding are crosswise wound.

6. The stator (10) according to any one of the preceding claims,
**characterized in that** supporting elements (28) are provided on the stator body (18) on its outer circumferential surface (30) in a way distributed along its longitudinal extension.

7. The stator (10) according to any one of the preceding claims,
**characterized in that** the stator (10) comprises at least one tie rod (16) which is connected to end pieces (12, 14) at the axial ends of the stator body (18).

8. The stator (10) according to claim 6 or 7,
**characterized in that** supporting elements (28) provided on the outer circumferential surface (30) of the stator body (18) rest against the at least one tie rod (16).

9. The stator (10) according to claim 7 or 8,
**characterized in that** the end pieces (12, 14) of the stator (10) are configured such that the axial ends of the stator body (18), which is configured in the form of an elastomer body (20) reinforced with a thread inlay (38), can be seized by means of the end pieces (12, 14).

10. The stator (110) according to claim 1,
**characterized in that** the stator body (118) comprises a retainer portion (146) and an accommodation portion (144) encompassing the accommodation hole (136), wherein the retainer portion (146) radially surrounds the accommodation portion (144) at least in sections.

11. The stator (110) according to claim 10,
**characterized in that** the retainer portion (146) and the accommodation portion (144) are connected to each other via a connection portion (148) extending at an angle to the longitudinal axis (L).

12. The stator (110) according to claim 10 or 11,
**characterized in that** a first end (150) of the stator body (118) is seizable via at least one end piece (112) of the stator (110), wherein the second end (152) of the stator body (118) is arranged radially inwards of the first end (150).

13. The stator (110) according to claims 10 to 12,
**characterized in that** the accommodation portion (144) has a spiral-shaped or helical contour.

14. An eccentric screw pump comprising a stator (10; 110) according to any one of claims 1 to 13.

## Revendications

1. Stator (10), notamment destiné à une pompe à vis sans fin excentrique, le stator (10) comprenant un corps de stator (18), qui présente une ouverture d'accueil (36) configurée pour accueillir un rotor (26), et le corps de stator (18) étant réalisé en tant que corps en élastomère (20) renforcé au moins partiellement d'un insert de fils (38),
**caractérisé**
**en ce que** le stator (10) est réalisé sans tube métallique extérieur.

2. Stator (10) selon la revendication 1,
**caractérisé en ce que** le corps de stator (18) est d'une configuration de forme hélicoïdale, et l'ouverture d'accueil (36) s'étend selon une forme hélicoïdale le long de l'axe longitudinal (L) du corps de stator (18), à travers celui-ci.

3. Stator (10) selon la revendication 1 ou la revendication 2,
**caractérisé en ce que** l'insert de fils (38) s'étend à travers le corps de stator (18) dans la direction de l'axe longitudinal (L).

4. Stator (10) selon l'une des revendications précédentes,
**caractérisé en ce que** l'insert de fils (38) s'étend sous la forme d'un enroulement autour de l'axe longitudinal du stator (10) dans le corps en élastomère (20).

5. Stator (10) selon la revendication 4,
**caractérisé en ce que** l'enroulement de l'insert de fils (38) est constitué de plusieurs couches, au moins certaines couches individuelles de l'enroulement étant enroulées de manière croisée.

6. Stator (10) selon l'une des revendications précédentes,
**caractérisé en ce que** sur le corps de stator (18) sont prévus, sur sa surface périphérique (30) et répartis le long de son étendue longitudinale, des éléments d'appui (28).

7. Stator (10) selon l'une des revendications précédentes,
**caractérisé en ce que** le stator (10) comporte au moins un tirant (16), qui est relié à des pièces d'extrémité (12, 14) aux extrémités axiales du corps de stator (18).

8. Stator (10) selon la revendication 6 ou la revendication 7,
**caractérisé en ce que** des éléments d'appui (28) prévus sur la surface périphérique extérieure (30) du corps de stator (18), s'appuient sur ledit au moins un tirant (16).

9. Stator (10) selon la revendication 7 ou la revendication 8,
**caractérisé en ce que** les pièces d'extrémité (12, 14) du stator (10) sont d'une configuration telle, que les extrémités axiales du corps de stator (18) réalisé sous la forme d'un corps en élastomère (20) renforcé à l'aide d'un insert de fils (38), puissent être enserrées au moyen des pièces d'extrémité (12, 14).

10. Stator (110) selon la revendication 1,
**caractérisé en ce que** le corps de stator (118) présente une partie de maintien (146) et une partie d'accueil (144) comportant l'ouverture d'accueil (136), la partie de maintien (146) entourant de manière radiale au moins partiellement la partie d'accueil (144).

11. Stator (110) selon la revendication 10,
**caractérisé en ce que** la partie de maintien (146) et la partie d'accueil (144) sont reliées mutuellement par l'intermédiaire d'une partie de liaison (148) s'étendant de manière coudée par rapport à l'axe longitudinal (L).

12. Stator (110) selon la revendication 10 ou la revendication 11,
**caractérisé en ce qu'**une première extrémité (150) du corps de stator (118) peut être enserrée par au moins une pièce d'extrémité (112) du stator (110), la deuxième extrémité (152) du corps de stator (118) étant agencée radialement à l'intérieur de la première extrémité (150).

13. Stator (110) selon les revendications 10 à 12,
**caractérisé en ce que** la partie d'accueil (144) est dotée d'un contour de forme hélicoïdale ou en forme d'hélice.

14. Pompe à vis sans fin excentrique comprenant un stator (10; 110) selon l'une des revendications 1 à 13.
